# EUROPÄISCHE PATENTSCHRIFT

(11) **EP 1 096 113 B1**
(45) Veröffentlichungstag und Bekanntmachung des Hinweises auf die Patenterteilung: **12.05.2004**
(21) Anmeldenummer: 00119080.0
(22) Anmeldetag: 02.09.2000
(51) Int. Cl.: F01L 9/04, F02D 41/22

(54) **Verfahren zum Betrieb einer Kolbenbrennkraftmaschine bei zeitweiligem Funktionsausfall eines elektromagnetischen Ventiltriebs**
Method for driving an internal combustion engine during a temporary failure of an electromagnetic valve actuator
Procédé de commande d'un moteur à combustion interne dans le cas d'une défectuosité de fonctionnement temporaire d'un actionneur de soupape électromagnétique

(30) Priorität: 25.10.1999 DE 19951315
(43) Veröffentlichungstag der Anmeldung: 02.05.2001
(73) Patentinhaber: FEV Motorentechnik GmbH, 52078 Aachen (DE)
(72) Erfinder: Duesmann, Markus, Dipl.-Ing., 52222 Stolberg (DE); Salber, Wolfgang, Dr.-Ing., 52080 Aachen (DE); Kemper, Hans, Dipl.-Ing., 52080 Aachen (DE)
(74) Vertreter: Langmaack, Jürgen, Dipl.-Ing.

(56) Entgegenhaltungen:
- EP-A- 0 399 829
- EP-A- 0 405 191
- EP-A- 0 717 172

## Beschreibung

Ein elektromagnetischer Ventiltrieb zur Betätigung eines Gaswechselventils an einer Kolbenbrennkraftmaschine besteht im wesentlichen aus zwei mit Abstand zueinander angeordneten Elektromagneten, zwischen denen ein mit dem Gaswechselventil in Verbindung stehender Anker entsprechend der abwechselnden Bestromung der Elektromagneten hin und her bewegbar ist. In der jeweiligen Endlage, d. h. wenn der Anker an der Polfläche des Elektromagneten anliegt, befindet sich das zugehörige Gaswechselventil entsprechend in seiner Schließstellung oder seiner Offenstellung. Zum Fangen des Ankers wird der betreffende Elektromagnet mit einem erhöhten Fangstrom beaufschlagt. Sobald der Anker seine Endstellung am Elektromagneten erreicht hat, wird die Bestromung des Elektromagneten auf einen niedrigeren Haltestrom reduziert.

Durch Störungen in der Ansteuerung der Bestromung, beispielsweise einem zu niedrigen Fangstrom oder auch einem zu niedrig eingeregelten Haltestrom, aber auch durch äußere Einflüsse kann der Fall eintreten, daß der Anker gar nicht an der Polfläche zur Anlage kommt oder aber sich vorzeitig von der Polfläche löst und ohne weitere Maßnahmen unter der Kraftwirkung der der jeweiligen Endstellung zugeordneten Rückstellfeder in eine Mittelstellung zwischen den beiden Elektromagneten zurückbewegt wird, so daß das betreffende Gaswechselventil in einer halbgeöffneten Stellung verbleibt. Da derartige Aktuatoren nach dem Resonanzprinzip arbeiten, d. h. die volle Rückstellkraft der Feder und das zeitgerechte Einschalten des Fangstroms am anderen Elektromagneten für eine einwandfreie Funktion notwendig ist, ist es nicht möglich, den Anker mit der normalen Steuerung der Bestromung der Elektromagneten wieder in das Arbeitsspiel zurückzuführen. Abgesehen davon, daß die Kolbenbrennkraftmaschine durch den Ausfall dieses Gaswechselventils mit einem Zylinder weniger arbeitet, führt dieser Funktionsausfall eines Gaswechselventils bei fremdgezündeten Kolbenbrennkraftmaschinen, die üblicherweise mit einer katalytischen Abgasreinigungseinrichtung versehen sind, zu erheblichen Beeinträchtigungen des Betriebs. Bleibt eines der Gaswechselventile in der halbgeöffneten Stellung, dann ergibt sich im Verlaufe der weiteren Arbeitsspiele immer die Situation, daß gleichzeitig beide Gasführungen, d. h. auf der Gaseinlaßseite und der Gasauslaßseite Gaswechselventile geöffnet sind, so daß mit unverbranntem Kraftstoff versetzte Luft oder bei einer Einspritzabschaltung zumindest Luft in den Abgastrakt gelangt und damit zu falschen Werten der Lambdaregelung führt, was wiederum zu den Betrieb der Kolbenbrennkraftmaschine beeinträchtigenden Veränderungen der Kraftstoffzufuhr und einer unzureichenden Konvertierungsrate des Katalysators führt. Darüber hinaus ändern sich durch den Ausfall eines Aktuators bzw. Zylinders die Schwingungen im Ansaug- bzw. Abgassystem.

In EP 0 717 172 A ist ein Verfahren zum Starten einer Kolbenbrennkraftmaschine beschrieben, deren Gaswechselventile mit elektromagnetischen Ventiltrieben versehen sind. Das Startverfahren ist so ausgelegt, daß durch das Auslösen des Startsignals, beispielsweise durch Betätigen eines Zündschlüssels, der Startvorgang nicht sofort ablaufen kann sondern zunächst ein Zeitglied geschaltet wird, das eine Verzögerungszeit vorgibt und durch das der Startvorgang, d. h. die Betätigung der Kurbelwelle durch einen Anlasser gesperrt wird. Während dieser Zeit werden die Gaseinlaßventile und die Gasauslaßventile geschlossen. Der Startvorgang kann erst dann erfolgen, wenn über einen Sensor festgestellt worden ist, daß die Gaseinlaßventile geschlossen sind und die Sperrzeit abgelaufen ist.

Der Erfindung liegt die Aufgabe zugrunde, bei derartigen Funktionsausfällen von elektromagnetisch betätigbaren Gaswechselventilen an Kolbenbrennkraftmaschinen eine im laufenden Betrieb schnellstmögliche Wiederinbetriebnahme eines ausgefallenen Gaswechselventils zu bewirken.

Zum Betrieb einer Kolbenbrennkraftmaschine mit elektromagnetischen Ventiltrieben zur Betätigung der Gaswechselventile, die jeweils einen zwischen zwei Elektromagneten gegen die Kraft von Rückstellfedern bewegbaren und mit einem Gaswechselventil in Verbindung stehenden Anker aufweisen und die über eine elektronische Motorsteuerung vollvariabel ansteuerbar sind, wird gemäß der Erfindung zur Lösung der Aufgabe vorgeschlagen, daß in der Motorsteuerung im Betrieb die Funktion der elektromagnetischen Ventiltriebe eines jeden Zylinders erfaßt wird und daß beim Erkennen eines Funktionsausfalls an einem Zylinder der Elektromagnet des ausgefallenen elektromagnetischen Ventiltriebs mit einem Fangstrom beaufschlagt wird, der den Anker in die Endstellung an einem Elektromagneten bringt und daß aus dieser Endstellung heraus der elektromagnetische Ventiltrieb für den laufenden Arbeitstakt des Zylinders angesteuert wird.

Zur Minimierung des Maximalstromes werden zum Anlassen einer Kolbenbrennkraftmaschine die Elektromagenten der einzelnen elektromagnetischen Ventiltriebe durch abwechselndes Bestromen in der Resonanzfrequenz des aus Anker, Ventil und Rückstellfedern gebildeten Feder-Masse-Systems oder aber durch hohes Bestromen aus der eingangs beschriebenen halbgeöffneten Stellung in die vollgeöffnete Stellung gebracht, so daß der Anlasser praktisch ohne Kompressionswiderstand die Kurbelwelle zu drehen vermag, bis dann in der zugehörigen Folge des Arbeitsspieles die einzelnen Gaswechselventile in die zugeordnete Öffnungs- bzw. Schließstellung durch entsprechende Ansteuerung der zugehörigen elektromagnetischen Ventiltriebe bewegt werden und dann die Kraftstoffzufuhr und ggf. die Zündung zugeschaltet wird.

Bei einem Funktionsausfall während des laufenden Betriebes ist im Gegensatz zum ersten Anschwingvorgang beim Start bereits die Einspritzung aktiviert und im Einlaßkanal ist ein Kraftstoffwandfilm vorhanden. Außerdem befindet sich in den Zylindern Restgas aus dem vorangegangenen Arbeitsspiel und auch die Lamdbaregelung ist aktiviert, so daß hier Maßnahmen zu treffen sind, die den Betrieb des Motors durch den Aktuatorausfall wenig beeinflussen.

Da es im laufenden Betrieb nicht darauf ankommt, elektrische Energie zu sparen, sondern den Funktionsausfall nur eines Gaswechselventils möglichst schnell zu beseitigen, wird entsprechend der Erfindung über die Motorsteuerung unmittelbar nach Erkennen des Funktionsausfalls der für den nächsten Fangvorgang relevante Elektromagnet oder bei Erkennen eines Defektes der übernächste Fangvorgang mit einem entsprechend hohen Fangstrom angesteuert, so daß der Anker in kürzester Zeit eine in seiner Endstellungen an einer der Polflächen des fangenden Elektromagneten zur Anlage kommt. Je nach dem Arbeitstakt des betreffenden Arbeitsspiels werden die Ventile definiert in die geschlossene oder offene Position bewegt, so daß der Zylinder entweder noch in einem Notlauf betrieben werden kann oder bei geschlossenen oder teilweise geschlossenen Ventilen nicht mehr zur Leistungsabgabe herangezogen wird und durch die Schaltung der anderen Ventile des Zylinders einen möglichst geringen Einfluß auf den Motor- und Katalysatorbetrieb hat. Aus dieser Endstellung heraus wird der dann haltende Elektromagnet so in seiner Bestromung angesteuert, daß das betreffende Gaswechselventil wieder im laufenden Arbeitstakt bewegt oder bei Defekt eines Magneten in der Endposition gehalten wird.

Da über eine entsprechende Sensorik in der Motorsteuerung auf das Arbeitsspiel bezogen der Ausfallzeitpunkt erfaßt werden kann, läßt sich auch der auf die Kolbenbewegung abgestimmte Einschaltzeitpunkt für den Fangstrom bei entsprechender Programmierung der elektronischen Motorsteuerung festlegen, so daß in kürzester Zeit der Anker in die im Arbeitsspiel nächstgeöffnete oder geschlossene Position bewegt werden kann. Die Ansteuerung der Gaswechselventile des betreffenden Zylinders muß hierbei in der Motorsteuerung so geändert werden, daß während einer Funktionsausfallzeit die Ventile der einen Gasführungsseite (Gaseinlaßseite) und der anderen Gasführungsseite (Gasauslaßseite) nicht gleichzeitig geöffnet sind.

In zweckmäßiger Ausgestaltung ist vorgesehen, daß während einer festgestellten Funktionsausfallzeit zumindest die Kraftstoffzufuhr zu dem betreffenden Zylinder unterbrochen wird. Da durch den Ausfall eines Gaswechselventils und zwar unabhängig davon, ob ein Gaseinlaßventil oder ein Gasauslaßventil ausfällt, infolge mangelnder Kompression der betreffende Zylinder nicht arbeitet, wird hierdurch vermieden, daß unverbrannter Kraftstoff in den Abgastrakt ausgeschoben wird und hier der Katalysator mit Kohlenwasserstoffen "überlastet" wird, da zusätzlich und über die Lambdaregelung diese Betriebssituation als "zu mageres" Gemisch erfaßt wird, so daß dann die Kraftstoffzufuhr zu den übrigen, ordnungsgemäß arbeitenden Zylindern soweit erhöht wird, so daß es zu einer deutlichen Überfettung in diesen Zylindern kommt.

In zweckmäßiger Ausgestaltung der Erfindung ist ferner vorgesehen, daß während einer festgestellten Funktionsausfallzeit die Lambdaregelung deaktiviert wird. Die Deaktivierung der Lambdaregelung ist auch dann erforderlich, wenn über die Motorsteuerung die Kraftstoffzufuhr zu den betreffenden Zylindern abgeschaltet wird, da dann über den sich weiter bewegenden Kolben in den Abgastrakt aus dem Luftansaugtrakt zugeführte Luft ausgeschoben wird, so daß der Sauerstoffanteil im Abgas erhöht wird, was wiederum dazu führen würde, daß für die übrigen, ordnungsgemäß arbeitenden Zylinder die Kraftstoffzufuhr erhöht würde und ein optimaler Verbrennungsablauf in den arbeitenden Zylindern nicht gewährleistet ist.

In weiterer Ausgestaltung des erfindungsgemäßen Verfahrens ist vorgesehen, daß beim Ausfall eines einlaßseitigen Gaswechselventils das bzw. die auslaßseitigen Gaswechselventile geschlossen gehalten oder sofort geschlossen werden bis zur Einleitung des Normalbetriebs des ausgefallenen Gaswechselventils im Arbeitstakt oder einen Notlaufbetrieb für den ausgefallenen Zylinder bzw. den Motor. Hierdurch wird vermieden, daß in den Auslaßtrakt ein unverbranntes Kraftstoff-Luft-Gemisch oder bei abgeschalteter Kraftstoffzufuhr Luft ausgeschoben werden kann.

In Abwandlung ist in gleicher Weise vorgesehen, daß bei ausfall eines auslaßseitigen Gaswechselventils wenigstens ein einlaßseitiges Gaswechselventil beim Erkennen des Funktionsausfalls bei einer Kolbenbewegung in die obere Totpunktlage geöffnet und offengehalten wird oder geöffnet bleibt und bei Motoren mit mindestens zwei Auslaßventilen die anderen Auslaßventile geschlossen werden oder geschlossen gehalten werden. Der Öffnungs- bzw. Schließvorgang erfolgt je nach dem Ausfallzeitpunkt außerhalb des normalen Arbeitsspiels, so daß sowohl bei einer Kolbenbewegung in der Ausschubphase als auch bei einer Kolbenbewegung in der Kompressionsphase das einlaßseitige Gaswechselventil geöffnet wird, um so den Ausschub von Kraftstoff-Luft-Gemisch oder Luft in den Abgastrakt zu minimieren. Zweckmäßigerweise werden hier beide Gaseinlaßventile geöffnet, so daß aufgrund des kleineren freien Querschnittes des nur halb geöffneten ausgefallenen Gasauslaßventils der überwiegende Teil des Gasvolumens in den Luftansaugtrakt eingedrückt und wieder in den Zylinderraum zurückgesaugt wird.

Bei Wiederzuschalten des Zylinders in den normalen Arbeitstakt der Kolbenbrennkraftmaschine ist es zweckmäßig, bei der Zumessung der Kraftstoffmenge zu berücksichtigen, wieviel Kraftstoff aus den Arbeitsspielen vor und während der Funktionsausfallzeit im Zylinder bzw. im Saugsystem vorhanden ist. Diese Zumesssung hat über die Motorsteuerung zu erfolgen und zwar in Abhängigkeit davon, ob ein Gaseinlaß- oder ein Gasauslaßventil ausgefallen ist und zu welchem Zeitpunkt eines Arbeitsspiels der Ausfall erfolgt ist, d. h. ob der Ausfall während der Luftansaug- und Kraftstoffeinspritzphase erfolgt ist oder ob der Ausfall während der Abgasausschubphase nach einem Arbeitstakt oder im Kompressions- oder Expansionstakt erfolgt ist. Hinzu kommt auch noch die Erfassung der Funktionsausfallzeit in bezug auf die Zahl der Arbeitsspiele sowie die Erfassung des Zeitpunktes der Abschaltung der Kraftstoffzufuhr und dem Last- und Drehzahlzustand des Motors beim Ausfall und Wiedereinschalten.

Über die Motorsteuerung ist beim Wiederzuschalten neben der Kraftstoffmenge die Ladungszusammensetzung über die Ventilsteuerzeiten für den zuzuschaltenden Zylinder anzupassen. Diese Anpassung ist abhängig davon, inwieweit verbranntes Abgas im Zylinder vorhanden ist bzw. vorhanden sein könnte und inwieweit in Abhängigkeit von der Funktionsausfallzeit eine Änderung der Temperaturrandbedingungen eingetreten ist. In Abhängigkeit von diesen Randbedingungen muß dann zunächst entschieden werden, ob zunächst ein Ausschieben der vorhandenen Zylinderladung in den Abgastrakt erfolgt oder ob der Ladungswechsel mit einem Ansaugvorgang beginnen kann.

In weiterer Ausgestaltung der Erfindung ist vorgesehen, daß für den betreffenden Zylinder der Zeitpunkt des Ausfalls im Arbeitsspiel zum Zwecke der Fehlerdiagnose erfaßt und gespeichert wird.

Über die Motorsteuerung kann zunächst nicht erfaßt werden ob ein festgestellter Funktionsausfall eines Gaswechselventils auf eine temporäre Störung zurückzuführen ist, beispielsweise einen Fehler in der Bestromung, größere Stoßeinflüsse etc., oder ob es sich um einen dauerhaften Schaden am elektromagnetischen Ventiltrieb selbst handelt, wie beispielsweise einen Kabelbruch oder dergl.. Ein derartiger dauerhafter Fehler kann dadurch erkannt werden, daß bei der Bestromung des elektromagnetischen Ventiltriebs nach dem erfindungsgemäßen Verfahren über die vorhandene Sensorik festgestellt wird, ob der betreffenden Ventiltrieb nicht wieder ordnungsgemäß arbeitet oder aber eine ordnungsgemäße Funktion vorhanden ist. Nach dem Erkennen des Ventilaktuatorausfalls müssen die Ventilsteuerzeiten und die Ventilaktuator-Steuerparameter des betreffenden Zylinders angepaßt werden. Insbesondere ist eine Anpassung des Auslaß-Fangstromniveaus bei einem Ausfall bei höherer Last notwendig, um den Lasteinfluß auf die Stromparameter zu berücksichtigen. die geänderte Saugrohr- und Abgasdynamik kann abhängig vom Betriebszustand des Motors ebenfalls eine Anpassung der Ventilaktuator-Steuerparameter und Ventilsteuerzeiten der anderen Zylinder erfordern.

In Ausgestaltung des Erfindungsgemäßen Verfahrens ist daher vorgesehen, daß bei einem andauernden Funktionsausfall nach erfolgloser Inbetriebnahme eines Gaswechselventils auf einer Gasführungsseite die andere Gasführungsseite geschlossen gehalten wird und daß über die Motorsteuerung die Gaswechselventile und die Kraftstoffzufuhr zu den anderen Zylindeern zur Erhaltung der Gesamtlastabgabe mit entsprechend höherer Lastvorgabe angesteuert werden. Hierdurch ist gewährleistet, daß der Lastanteil des ausgefallenen Zylinders voll von den übrigen Zylindern übernommen wird. Zur Vermeidung von übermäßigen Drehungleichförmigkeiten, die zu einer Verschlechterung des Fahrkomforts führen können, können bei gleichzeitiger Lasterhöhung der noch befeuerten Zylinder ein oder mehrere Zylinder in entsprechender Weise abgeschaltet werden. Dies kann in der Weise erfolgen, daß nach Abschaltung von Kraftstoffzufuhr und Zündung die Gaswechselventile auf einer Gasführungsseite geschlossen gehalten werden und auf der anderen Gasführungsseite offengehalten werden oder alle geschlossen werden. Die übrigen Zylinder können auch in zyklischer Vertauschung befeuert werden

Die Erfindung wird anhand eines schematischen Darstellung näher erläutert.

Die Zeichnung zeigt schematisch einen Zylinder 1 einer Kolbenbrennkraftmaschine, in der ein Kolben 2 sich in üblicher Weise zwischen dem oberen und dem unteren Totpunkt auf und ab bewegt. Alle Zylinder 1 der Kolbenbrennkraftmaschine sind auf einer Gasführungsseite mit einem Gaseinlaßkanal 3 und auf ihrer anderen Gasführungsseite mit einem Gasauslaßkanal 4 versehen, denen jeweils ein Gaseinlaßventil 5 und ein Gasauslaßventil 6 zugeordnet ist. Mindestens ein Gaswechselventil 5 ist jeweils mit einem elektromagnetischen Ventiltrieb 7.1 und 7.2 versehen. Der elektromagnetische Ventiltrieb 7 besteht im wesentlichen aus einem Schließmagneten 8 und einem Öffnermagneten 9, zwischen denen in bekannter Weise ein Anker 10 gegen die Kraft von hier nicht näher dargestellten Rückstellfedern hin und her bewegbar ist. Der Anker 10 ist mit dem zugehörigen Gaswechselventil verbunden, so daß bei Anlage des Ankers 10 am Schließmagneten 8 das Gaswechselventil geschlossen ist und bei Anlage am Öffnermagneten 9 das Gaswechselventil vollständig geöffnet ist. Sind die beiden Elektromagneten stromlos, nimmt der Anker 10 und entsprechend auch das zugehörige Gaswechselventil ohne weitere mechanische Feststellmaßnahme eine halboffene Zwischenstellung ein.

Die Bestromung der Magneten 8 und 9 der elektromagnetischen Ventiltriebe 7 wird über eine Motorsteuerung 11 angesteuert, die auch die übrigen Funktionen der Kolbenbrennkraftmaschine steuert, so beispielsweise die Kraftstoffzufuhr, die hier durch eine direkteinspritzende Kraftstoffdüse 12 schematisch dargestellt ist und die Zündung, die hier durch ein entsprechendes Blitzsymbol 13 dargestellt ist.

Den beiden elektromagnetischen Ventiltrieben ist eine Sensorik zur Erfassung der Ventilbewegung bzw. der Ankerbewegung zugeordnet, die hier schematisch durch Sensoren 14.1 und 14.2 dargestellt sind, die mit dem Gaswechselventil in Wirkverbindung stehen. Die Erfassung der Ventilbewegung kann auch mit anderen Mitteln, beispielsweise über eine Erfassung der Strom- und/oder Spannungsverläufe an den Elektromagneten unmittelbar über die Motorsteuerung erfaßt werden, da bekanntlich der Stromverlauf und auch der Spannungsverlauf in einer Spule sich ändert, wenn durch einen nichtanliegenden, einen sich annähernden, einen anliegenden oder einen sich wegbewegenden Anker das Magnetfeld verändert.

Die hier nur mit einem Zylinder dargestellte Kolbenbrennkraftmaschine steht mit ihrem Abgastrakt 4 mit einer katalytischen Abgasreinigungseinrichtung 15, beispielsweise einem Drei-Wege-Abgaskatalysator in Verbindung, der eine Lambdasonde 16 zur Beeinflussung der Kraftstoffzufuhr zugeordnet ist.

Entsprechend dem vorstehend ausführlich beschriebenen Verfahren wird nun bei einem Funktionsausfall beispielsweise des Gaseinlaßventils über die Motorsteuerung 11 sofort in der Weise reagiert, daß zum einen die Kraftstoffzufuhr durch Schließen des Kraftstoffeinspritzventils 12 zu diesem Zylinder abgeschaltet wird und das Gasausla0ßentil 6 geschlossen gehalten wird, um zu verhindern, daß über das sich in geöffnetem Zustand befindliche Gaseinlaßventil unmittelbar Luft oder unverbranntes Luft-Kraftstoff-Gemisch aus dem Zylinderraum in den Abgastrakt ausgeshoben werden kann.

Sobald dann das Gaseinlaßventil 5 in der entsprechenden Stellung an seinem haltenden Elektromagneten 8 oder 9 zur Anlage gekommen ist, werden beide elektromagnetischen Ventiltriebe 7.1 und 7.2 entsprechend dem für die gesamte Kolbenbrennkraftmaschine für diesen Zylinder nächstfälligen Arbeitstakt angesteuert, wobei dann entsprechend dem zugeordneten Arbeitstakt auch Zündung und Kraftstoffzufuhr wieder zugeschaltet werden. Bei einem Defekt eines Magneten werden abhängig davon, ob es sich um den Öffner- oder Schließmagneten handelt, ebenfalls Maßnahmen ergriffen, um den Motor mit möglichst geringer Beeinflussung des Betrievserhaltens weiter zu betreiben.

Die in Verbindung mit dem Neustart eines ausgefallenen Gaswechselventils vorzunehmenden weiteren Maßnahmen, die auch davon abhängen, ob ein Gaseinlaßventil oder ein Gasauslaßventil ausgefallen ist, sind vorstehend eingehend beschrieben worden, so daß, um Wiederholungen zu vermeiden, auf eine Beschreibung der unterschiedlichen Betriebsfälle anhand der schematischen Zeichnung verzichtet wird.

## Patentansprüche

1. Verfahren zum Betrieb einer Kolbenbrennkraftmaschine mit elektromagnetischen Ventiltrieben zur Betätigung der Gaswechselventile (5, 6), die jeweils einen zwischen zwei Elektromagneten (8, 9) gegen die Kraft von Rückstellfedern bewegbare und mit einem Gaswechselventil (5, 6) in Verbindung stehenden Anker (10) aufweisen und, die über eine elektronische Motorsteuerung (11) vollvariabel ansteuerbar sind, **dadurch gekennzeichnet, daß** in der Motorsteuerung (11) im Betrieb die Funktion der elektromagnetischen Ventiltriebe (7) eines jeden Zylinders (1) erfaßt wird und daß beim Erkennen eines Funktionsausfalls eines elektromagnetischen Ventiltriebs (7) an einem Zylinder (1) der Elektromagnet (8, 9) des ausgefallenen elektromagnetischen Ventiltriebs (7) mit einem Fangstrom beaufschlagt wird, der den Anker (10) in die Endstellung an einem der Elektromagneten (8, 9) bringt, und daß aus dieser Endstellung heraus der elektromagnetische Ventiltrieb (7) für den laufenden Arbeitstakt des Zylinders (1) angesteuert wird.

2. Verfahren nach Anspruch 1, **dadurch gekennzeichnet, daß** während einer Funktionsausfallzeit eines Gaswechselventils (7) an einem Zylinder (1) auf einer Gasführungsseite die Ansteuerung der übrigen Gaswechselventile dieses zylinders(1) so geführt wird, daß die eine Gasführungsseite (Gaseinlaßseite3) und die andere Gasführungsseite (Gasauslaßseite 4) nicht gleichzeitig geöffnet sind.

3. Verfahren nach Anspruch 1 oder 2, **dadurch gekennzeichnet, daß** während der Funktionsausfallzeit zumindest die Kraftstoffzufuhr zu diesem Zylinder (1) unterbrochen wird.

4. Verfahren nach einem der Ansprüche 1 bis 3, für eine Kolbenbrennkraftmaschine mit Lambdaregelung, **dadurch gekennzeichnet, daß** während der Funktionsausfallzeit die Lambdaregelung deaktiviert wird.

5. Verfahren zum Betrieb einer Kolbenbrennkraftmaschine mit wenigstens zwei Gaswechselventilen (5, 6) jeweils auf der Gaseinlaßseite (3) und der Gasauslaßseite (4), nach einem der Ansprüche 1 bis 4, **dadurch gekennzeichnet, daß** bei Ausfall eines einlaßseitigen Gaswechselventils (5) die auslaßseitigen Gaswechselventile (6) geschlossen gehalten werden bis zu Einleitung des Normalbetriebs oder eines Notlaufbetriebs des ausgefallenen Gaswechselventils (5) im Arbeitstakt.

6. Verfahren nach einem der Ansprüche 1 bis 5, **dadurch gekennzeichnet, daß** bei Ausfall eines auslaßseitigen Gaswechselventils (6) wenigstens ein einlaßseitiges Gaswechselventil (5) bei einer Kolbenbewegung zum oberen Totpunkt geöffnet und offengehalten wird.

7. Verfahren nach einem der Ansprüche 1 bis 6, **dadurch gekennzeichnet, daß** bei Wiederinbetriebnahme des ausgefallenen Gaswechselventils (5, 6) für den laufenden Arbeitstakt für die Ansteuerung der Kraftstoffzufuhr der Zeitpunkt des Ausfalls im Arbeitsspiel, die Last und Drehzahl sowie die Zeitdauer bzw. die Arbeitsspiele des Ausfalls berücksichtigt wird.

8. Verfahren nach einem der Ansprüche 1 bis 7, **dadurch gekennzeichnet, daß** für den betreffenden Zylinder (1) der Zeitpunkt des Ausfalls im Arbeitsspiel zum Zwecke der Fehlerdiagnose erfaßt und abgespeichert wird.

9. Verfahren nach einem der Ansprüche 1 bis 8, **dadurch gekennzeichnet, daß** bei andauerndem Funktionsausfall nach erfolgloser Inbetriebnahme eines Gaswechselventils (5, 6) auf einer Gasführungsseite (3, 4) die andere Gasführungsseite (3, 4) geschlossen gehalten wird und daß über die Motorsteuerung (11) die Gaswechselventile (5, 6) und die Kraftstoffzufuhr zu den anderen Zylindern (1) zur Erhaltung der Gesamtlastabgabe mit entsprechend höherer Lastvorgabe angesteuert werden.

10. Verfahren nach einem der Ansprüche 1 bis 9, **dadurch gekennzeichnet, daß** die Gesamtlastabgabe durch Anpassen der Last der Zylinder (1) gleich bleibt.

11. Verfahren nach einem der Ansprüche 1 bis 10, **dadurch gekennzeichnet, daß** die Ladungszusammensetzung bei Wiederinbetriebnahme des Zylinders (1) angepaßt wird.

12. Verfahren nach einem der Ansprüche 5 bis 11, **dadurch gekennzeichnet, daß** das Gaswechselventil (5, 6) geschlossen bleibt und der Motor mit einem Gaswechselventil auf der Gaseinlaßseite (3) oder der Gasauslaßseite (4) weniger weiter betrieben wird.

13. Verfahren nach einem der Ansprüche 1 bis 12, **dadurch gekennzeichnet, daß** mindestens ein weiterer Zylinder (1) abgeschaltet wird und der Motor dadurch mit gleichem Zündabstand betrieben werden kann, wobei der Zylinderabschaltung auch wechselnd erfolgen kann.

## Claims

1. Method for operating a reciprocating internal combustion engine with electromagnetic valve gear units for actuating the gas exchange valves (5, 6), which units in each case comprise an armature (10), which can move between two electromagnets (8, 9) against the force of return springs and is connected to a gas exchange valve (5, 6), and can be controlled via an electronic engine control unit (11) in a fully variable manner, **characterised in that** the functioning of the electromagnetic valve gear units (7) of each cylinder (1) is detected in the engine control unit (11) during operation, and that, if a functional failure of an electromagnetic valve gear unit (7) at one cylinder (1) is detected, a pull-in current is applied to the electromagnet (8, 9) of the failed electromagnetic valve gear unit (7) to bring the armature (10) into the end position at one of the electromagnets (8, 9), and that the electromagnetic valve gear unit (7) is controlled from this end position for the current working stroke of the cylinder (1).

2. Method according to Claim 1, **characterised in that**, throughout a functional failure time of a gas exchange valve (7) at a cylinder (1) on one gas flow side, the control of the remaining gas exchange valves of this cylinder (1) is carried out such that one gas flow side (gas inlet side 3) and the other gas flow side (gas outlet side 4) are not open at the same time.

3. Method according to Claim 1 or 2, **characterised in that** at least the fuel supply to this cylinder (1) is interrupted throughout the functional failure time.

4. Method according to any one of Claims 1 to 3, for a reciprocating internal combustion engine with lambda control, **characterised in that** the lambda control is deactivated throughout the functional failure time.

5. Method for operating a reciprocating internal combustion engine with at least two gas exchange valves (5, 6) in each case on the gas inlet side (3) and the gas outlet side (4), according to any one of Claims 1 to 4, **characterised in that**, if a gas exchange valve (5) on the inlet side fails, the gas exchange valves (6) on the outlet side are held closed until the initiation of normal operation or emergency running operation of the failed gas exchange valve (5) in the working stroke.

6. Method according to any one of Claims 1 to 5, **characterised in that**, if a gas exchange valve (6) on the outlet side fails, at least one gas exchange valve (5) on the inlet side is opened upon a piston movement to the upper dead centre and held open.

7. Method according to any one of Claims 1 to 6, **characterised in that**, upon starting up the failed gas exchange valve (5, 6) again for the current working stroke, the instant of the failure in the working cycle, the load and the rotational speed as well as the duration or the working cycles of the failure are taken into account for controlling the fuel supply.

8. Method according to any one of Claims 1 to 7, **characterised in that** the instant of the failure in the working cycle is detected and stored for the purpose of fault diagnosis for the cylinder (1) concerned.

9. Method according to any one of Claims 1 to 8, **characterised in that**, in the case of a continuous functional failure after unsuccessfully starting up a gas exchange valve (5, 6) on one gas flow side (3, 4), the other gas flow side (3, 4) is held closed, and that the gas exchange valves (5, 6) and the fuel supply to the other cylinders (1) are controlled via the engine control unit (11) to obtain the total load delivery with a correspondingly higher load requirement.

10. Method according to any one of Claims 1 to 9, **characterised in that** the total load delivery remains constant by adapting the load of the cylinders (1).

11. Method according to any one of Claims 1 to 10, **characterised in that** the charge composition is adapted upon starting up the cylinder (1) again.

12. Method according to any one of Claims 5 to 11, **characterised in that** the gas exchange valve (5, 6) remains closed and the engine is operated further with one less gas exchange valve on the gas inlet side (3) or the gas outlet side (4).

13. Method according to any one of Claims 1 to 12, **characterised in that** at least one further cylinder (1) is shut off and the engine can thereby be operated with the same ignition interval, wherein the cylinders can be shut off alternately.

## Revendications

1. Procédé de commande d'un moteur à combustion interne comprenant des actionneurs de soupape électromagnétiques pour actionner les soupapes d'échange de gaz (5, 6), qui présentent respectivement un induit (10) mobile contre la force de ressorts de rappel entre deux électroaimants (8, 9) et lié avec une soupape d'échange de gaz (5, 6), et qui peuvent être commandés de manière entièrement variable par l'intermédiaire d'une unité de commande de moteur électronique (11), **caractérisé en ce que** dans l'unité de commande de moteur (11), pendant le fonctionnement, l'état de fonctionnement des actionneurs de soupape électromagnétiques (7) de chacun des cylindres (1) est détecté, et **en ce qu'**en cas de détection d'une défectuosité de fonctionnement d'un actionneur de soupape électromagnétique (7) sur un cylindre (1), l'électroaimant (8, 9) de l'actionneur de soupape électromagnétique (7) défectueux est alimenté par un courant de capture qui place l'induit (10) dans la position de fin de course contre l'un des électroaimants (8, 9), et **en ce qu'**à partir de cette position de fin de course l'actionneur de soupape électromagnétique (7) est commandé pour la cadence de travail en cours du cylindre (1).

2. Procédé selon la revendication 1, **caractérisé en ce que** pendant une durée de défectuosité de fonctionnement d'une soupape d'échange de gaz (7) sur un cylindre (1) sur un côté de conduite de gaz, la commande des autres soupapes d'échange de gaz de ce cylindre (1) est effectuée de manière à ce que ledit côté de conduite de gaz (côté admission de gaz 3) et l'autre côté de conduite de gaz (côté évacuation de gaz 4) ne soient pas ouverts simultanément.

3. Procédé selon la revendication 1 ou 2, **caractérisé en ce que** pendant la durée de défectuosité de fonctionnement, on interrompt au moins l'amenée de carburant vers ce cylindre (1).

4. Procédé selon l'une quelconque des revendications 1 à 3, pour un moteur à combustion interne à régulation lambda, **caractérisé en ce que** pendant la durée de défectuosité de fonctionnement la régulation lambda est désactivée.

5. Procédé de commande d'un moteur à combustion interne comprenant au moins deux soupapes d'échange de gaz (5, 6), respectivement du côté admission de gaz (3) et du côté évacuation de gaz (4), selon l'une quelconque des revendications 1 à 4, **caractérisé en ce qu'**en cas d'une défectuosité d'une soupape d'échange de gaz (5) côté admission, les soupapes d'échange de gaz (6) côté évacuation sont maintenues fermées jusqu'au démarrage du fonctionnement normal ou d'un fonctionnement de secours de la soupape d'échange de gaz (5) défectueuse à la cadence de travail.

6. Procédé selon l'une des revendications 1 à 5, **caractérisé en ce qu'**en cas d'une défectuosité d'une soupape d'échange de gaz (6) côté évacuation, au moins une soupape d'échange de gaz (5) côté admission est ouverte et maintenue ouverte lors d'un mouvement de piston vers le point mort supérieur.

7. Procédé selon l'une quelconque des revendications 1 à 6, **caractérisé en ce que** lors de la remise en service de la soupape de gaz (5, 6) défectueuse pour la cadence de travail en cours, on tient compte pour la commande de l'amenée de carburant, du moment de la défectuosité dans le cycle de travail, de la charge et de la vitesse de rotation ainsi que de la durée, resp. du nombre de cycles de travail de la défectuosité.

8. Procédé selon l'une quelconque des revendications 1 à 7, **caractérisé en ce que** pour le cylindre (1) concerné, on détecte et mémorise le moment de la défectuosité dans le cycle de travail à des fins de diagnostic de défaut.

9. Procédé selon l'une quelconque des revendications 1 à 8, **caractérisé en ce qu'**en cas d'une défectuosité de fonctionnement prolongée, après une remise en service non réussie d'une soupape d'échange de gaz (5, 6) sur un côté de conduite de gaz (3, 4), l'autre côté de conduite de gaz (3, 4) est maintenu fermé, et **en ce que** par l'unité de commande de moteur (11) les soupapes d'échange de gaz (5, 6) et l'amenée de carburant vers les autres cylindres (1) sont commandées avec une prévision de charge plus élevée en conséquence pour maintenir la production de charge totale.

10. Procédé selon l'une quelconque des revendications 1 à 9, **caractérisé en ce que** la production de charge totale reste constante par ajustement de la charge des cylindres (1).

11. Procédé selon l'une quelconque des revendications 1 à 10, **caractérisé en ce que** la distribution de la charge est ajustée lors de la remise en service du cylindre (1).

12. Procédé selon l'une quelconque des revendications 5 à 11, **caractérisé en ce que** la soupape d'échange de gaz (5, 6) reste fermée et le moteur reste en fonctionnement avec une soupape d'échange de gaz en moins côté admission de gaz (3) ou côté évacuation de gaz (4).

13. Procédé selon l'une quelconque des revendications 1 à 12, **caractérisé en ce qu'**au moins un autre cylindre (1) est coupé permettant ainsi de faire fonctionner le moteur avec le même intervalle d'allumage, la coupure des cylindres pouvant également être effectuée en alternance.
